# EUROPÄISCHE PATENTSCHRIFT

(11) **EP 2 994 236 B1**
(45) Veröffentlichungstag und Bekanntmachung des Hinweises auf die Patenterteilung: **12.07.2017**
(21) Anmeldenummer: 14725035.1
(22) Anmeldetag: 06.05.2014
(51) Int. Cl.: B04C 3/06

(54) **VORRICHTUNG UND VERFAHREN ZUM ABSCHEIDEN VON FREMDPARTIKELN AUS EINEM GASSTROM**
SEPARATING DEVICE UND METHOD FOR SEPARATING PARTICLES FROM A GAS FLOW
DISPOSITIF METHODE DE SÉPARATION DE PARTICULES D'UN FLUX GAZEUX

(30) Priorität: 06.05.2013 DE 102013104645
(43) Veröffentlichungstag der Anmeldung: 16.03.2016
(73) Patentinhaber: Dieffenbacher GmbH Maschinen- und Anlagenbau, 75031 Eppingen (DE)
(72) Erfinder: ALLERÖDDER, Wolfgang, 75031 Eppingen (DE)
(86) Internationale Anmeldenummer: PCT/EP2014/059262
(87) Internationale Veröffentlichungsnummer: WO 2014/180861

(56) Entgegenhaltungen:
- EP-A1- 0 281 628
- EP-A1- 0 496 128
- WO-A1-99/01194
- WO-A1-2009/097869
- DE-A1- 2 656 151

## Beschreibung

Die Erfindung betrifft das Entfernen staubförmiger, gasförmiger, nebelartiger oder flüssiger Substanzen aus einem zu reinigenden Gasstrom in einer Vorrichtung und ein entsprechendes Verfahren.

Aus DE 26 56 151 A1 ist eine Vorrichtung zum Abtrennen von Festkörperverunreinigungen aus einem Gasstrom bekannt. DE 103 35 194 A1 zeigt einen Vorabscheider zur Entfernung von Verunreinigungen aus der Luft in einem Luftansaugsystem eines Automobilmotors. US 4 629 481 A zeigt eine modulare Trenneinheit zum Trennen einer Flüssigkeit aus einem Gas-Flüssigkeits-Gemisch. EP 1 458 490 B1 zeigt einen Zyklonabscheider, mit einem Rohr und einer Einströmöffnung und einer Ausströmöffnung, wobei in dem Rohr ein stationärer Wirbelkörper angeordnet ist, der die Gas/Flüssigkeitsströmung in eine Spiralbewegung versetzt, damit die in der Gasströmung enthaltener Flüssigkeit unter dem Einfluss der in der Spiralströmung herrschenden Zentrifugalkraft radial nach außen geschleudert wird und dort abgetrennt wird.

Derartige Apparate können insbesondere bei der Herstellung von Werkstoffplatten aus Holz oder Holzpellets benötigt werden. Sie dienen dabei zum Abtrennen von Holzstäuben und flüchtigen organischen Verbindungen in pneumatischen Förder- und Trocknungssystemen.

Bei solchen Anwendungen ist es bekannt, Gaswäscher oder Fliehkraftabscheider unterschiedlicher Bauarten anzuwenden, die der Reinigung von Gasen mit und ohne Hilfe einer Waschflüssigkeit dienen. Dabei gibt es Gleichstromabscheider (wie oben angeführt) und Gegenstromabscheider. Die Letztgenannten sind nachteilig wegen der damit verbundenen Druckverluste im Leitungssystem.

Auch ist die Trennschärfe im bekannten Stand der Technik nicht ausreichend um, insbesondere bei Nachrüstungen auf engem Raum, zufriedenstellende Ergebnisse zu erzielen. Aufwendige Abscheider mit der nötigen Trennschärfe wiederum benötigen einen großen Bauraum und können unter Umständen anlagentechnisch nur schwer eingeplant oder bei bestehenden Anlagen fast gar nicht nachgerüstet werden. Auch die Mengenleistung ist unbefriedigend.

Der Erfindung liegt die Aufgabe zugrunde, eine Vorrichtung zum Abscheiden von Fremdpartikeln aus einem Gasstrom anzugeben, die im Aufbau einfacher und in der Herstellung kostengünstiger ist, die eine höhere Trennschärfe und eine generell verbesserte Effizienz aufweist. Weiter soll ein Verfahren geschaffen werden.

Die Lösung der Aufgabe für die Vorrichtung zum Abscheiden von Fremdpartikeln aus einem Gasstrom, umfasst dabei die folgenden Merkmale:
- eine Rohrleitung mit einer Einlassöffnung zum Einleiten des zu behandelnden Gasstromes;
- eine Venturi-Einschnürung in der Rohrleitung;
- wenigstens eine vor oder in der Venturi-Einschnürung angeordnete Einspritzdüse zum Einspritzen von Flüssigkeit in die Rohrleitung;
- einen in der Rohrleitung angeordneten Verdrängungskörper, der mit der inneren Mantelfläche der Rohrleitung einen Ringspalt bildet und der sich in axialer Richtung wenigstens über den Ausgangsbereich der Venturi-Einschnürung erstreckt;
- es sind Leitschaufeln vorgesehen, die am Verdrängungskörper oder im Bereich des Verdrängungskörpers an der Leibung der Rohrleitung angeordnet sind;
- die Rohrleitung weist stromabwärts des Verdrängungskörpers eine Einrichtung zum Abführen von Fremdpartikeln aus dem Umfangsbereich ihres Querschnittes, sowie von gereinigtem Gas aus dem zentralen Bereich ihres Querschnittes auf.

Die Lösung für das Verfahren zum Abscheiden von Fremdpartikeln aus einem Gasstrom, umfassend die folgenden Verfahrensschritte: Einbringen eines mit Fremdpartikeln beladenen Gasstromes in eine Rohrleitung, die eine Venturi-Einschnürung zur Erhöhung der Geschwindigkeit des Gasstromes aufweist, Eindüsen von Flüssigkeit in den Gasstrom mittels Einspritzdüsen vor oder während des Durchströmens der Venturi-Einschnürung, weiteres Erhöhen der Geschwindigkeit des Gasstromes mittels einen den Querschnitt verringernden koaxialen Verdrängerkörper innerhalb der Rohrleitung, Erzeugung eine Rotationsströmung des Gasstromes um die axiale Erstreckung der Rohrleitung mittels Leitschaufeln zur Anlagerung der Fremdpartikel und der Flüssigkeit in der Nähe der Leibung der Rohrleitung und Abtrennung der Flüssigkeit mit den Fremdpartikeln als sich an der Leibung der Rohrleitung angrenzenden Teilstromes vom sich im zentralen Bereich des Querschnitts befindlichen Gasstrom.

In vorteilhafter Weise wird die Leistungserhöhung und der geringe Bauraum durch die Kombination obiger Merkmale erreicht. Dabei wird die Beschleunigung eines Gasstromes durch eine Querschnittsverengung bei gleichzeitigem Einsprühen der Waschflüssigkeit die Reinigungsleistung erhöht. Die dabei auftretenden hohen Scherkräfte zwischen dem Gasstrom und der Flüssigkeit führen zur Bildung sehr feiner Flüssigkeitstropfen, an denen disperse feste Partikel anhaften oder die mit fremden Flüssigkeitstropfen koagulieren. Zusätzlich können wasserlösliche gasförmige Bestandteile an der Oberfläche der Tropfen absorbiert werden. Die Waschleistung korreliert dabei mit der spezifischen Oberfläche der Tropfen und ist damit dem Durchmesser der Tropfen umgekehrt proportional. Die nach der Wäsche beladenen Tropfen der Waschflüssigkeit werden aufgrund ihrer Massenträgheit durch die integrierte axiale Gleichstrom-Drallabscheidung in dem nachgeschalteten Tropfenabscheider sofort aus dem Gasstrom abgeschieden.

Der Grundgedanke besteht im Wesentlichen darin, alle notwendigen Funktionen zum effizienten Abscheiden von Fremdpartikeln aus einem Gasstrom in einem einzigen Apparat durchführen zu können. Dieser Apparat zeichnet sich durch geringen baulichen Aufwand und Einsetzbarkeit in bestehende Rohrsysteme aus.

Die Vorteile der erfindungsgemäßen Vorrichtung lassen sich also wie folgt zusammenfassen:
- Kompakte Bauweise bei Integration in eine bestehende Rohrleitung.
- Es lassen sich somit erfindungsgemäße Vorrichtungen in eine existierende Rohrleitung einbauen.
- Je nach Platzverhältnissen lässt sich die erfindungsgemäße Vorrichtung vertikal oder horizontal oder geneigt anordnen.
- Durch gleichzeitige Beschleunigung und Drallerzeugung in einem Ringspalt lässt sich die Waschleistung verbessern.
- Der einstellbare freie Strömungsquerschnitt in der Düse ermöglicht eine Anpassung während des Betriebes.
- Im Hinblick auf das Gleichstromprinzip des Zyklonteiles der Vorrichtung ist der Druckverlust in der Rohrleitung gering.
- Es bedarf keines Tropfenabscheider-Zyklons als separatem Bauteil.

Die Vorrichtung eignet sich zur Abscheidung von
- Schadgasen, zum Beispiel VOC, HCl, SO₂, Cl₂, NH₃, HBR.
- Säurenebeln, zum Beispiel HCl, H₂SO₄, H₃PO₄ oder Ölnebeln.
- Feinstauben, zum Beispiel Metalle, Metalloxide, Farbpigmente, Flugasche, Ruß, Holz, Salze.

Eine solche Vorrichtung vereinigt somit die Funktion der Gaswäsche durch Eindüsung von Flüssigkeit, insbesondere von Wasser, und deren Vernebelung sowie der anschließenden Drallerzeugung. Das Abscheiden der Fremdpartikel verläuft nach dem kombinierten Prinzip eines Venturi-Wäschers mit einem Gleichstromzyklon.

Bevorzugt ist vorgesehen, dass die Leitschaufeln zwischen dem Anströmende und dem Abströmende des Verdrängungskörpers angeordnet sind.

In Kombination oder als einzelnes Merkmal kann
- die Wandung der Rohrleitung stromabwärts des Verdrängungskörpers eine oder mehrere Abzweigleitungen für Fremdpartikel aufweisen;
- die Rohrleitung an oder stromabwärts der Öffnungen für Fremdpartikel eine Engstelle aufweisen;
- der Engstelle eine Auslassöffnung zum Austritt des gereinigten Gases nachgeschaltet sein;
- zum Abführen des gereinigten Gasstromes stromabwärts des Verdrängungskörpers ein Tauchrohr vorgesehen sein, dessen Einlassöffnung von der Rohrleitung konzentrisch umschlossen ist und den Gasstrom aufnimmt;
- zum Abführen der Fremdpartikel stromabwärts der Einlassöffnung des Tauchrohres eine oder mehrere Abzweigleitungen vorgesehen sein;
- der Verdrängungskörper axial verschiebbar sein;
- der Verdrängungskörper in der eingestellten Axialposition ortsfest sein;
- der Verdrängungskörper rotationsfest aber axial verschiebbar sein.

In einer je nach Einbausituation notwendigen Variante kann die Rohrleitung im Bereich des Verdrängungskörpers vertikal verlaufen und der Verdrängungskörper im Gasstrom ohne mechanische Haltevorrichtungen frei schweben.

Bevorzugt kann das Anströmende des Verdrängungskörpers die Gestalt eines Kegels mit gegen die Strömung gerichteter Spitze aufweisen und/oder das Abströmende des Verdrängungskörpers die Gestalt eines Kegels mit stromabwärts gerichteter Spitze aufweisen.

Die Vorrichtung ist zur Durchführung des Verfahrens geeignet, kann aber auch eigenständig betrieben werden.

Die Erfindung ist anhand der Zeichnung näher erläutert. Darin ist im Einzelnen folgendes dargestellt:
- Figur 1: zeigt eine erste Ausführungsform einer erfindungsgemäßen Vorrichtung.
- Figur 2: zeigt einen Ausschnitt aus dem Gegenstand von Figur 1, die Venturi-Einschnürung sowie den Verdrängungskörper betreffend.
- Figur 3: zeigt in schematischer Darstellung eine Alternativlösung des Endbereiches der Vorrichtung von Figur 1.

Die in Figur 1 gezeigte erfindungsgemäße Vorrichtung umfasst eine Rohrleitung 1 mit einer Einlassöffnung 2 zum Einleiten des zu behandelnden Gasstromes. Die Strömungsrichtung des Gasstromes ist mit 11 bezeichnet.

Die Rohrleitung 1 weist eine Venturi-Einschnürung 3 auf. In Strömungsrichtung 11 gesehen vor der Venturi-Einschnürung 3 befindet sich eine Einspritzeinrichtung, umfassend eine Mehrzahl von Einspritzdüsen 4 zum Einspritzen von Flüssigkeit in die Rohrleitung 1. Im vorliegenden Falle handelt es sich dabei bevorzugt um Wasser.

Die Rohrleitung 1 umschließt einen Verdrängungskörper 5. Dieser ist konzentrisch in der Rohrleitung 1 angeordnet. Das Anströmende 12 des Verdrängungskörpers 5 hat die Gestalt eines Kegels mit gegen die Strömung gerichteter Spitze. Das Abströmende 13 des Verdrängungskörpers 5 hat ebenfalls die Gestalt eines Kegels mit in Abströmrichtung weisender Spitze.

Der Verdrängungskörper 5 bildet mit der Mantelfläche der Rohrleitung 1 einen Ringspalt. Außerdem ist er mit Leitschaufeln 6 bestückt. Diese sind auf dem gesamten Umfang des Verdrängungskörpers 5 in gleichmäßiger Anordnung verteilt. Siehe auch Figur 2.

In einem axialen Abschnitt stromabwärts vom Verdrängungskörper 5 befindet sich eine Engstelle 7. Die Rohrleitung 1 ist an dieser Engstelle abrupt auf einen geringeren Durchmesser reduziert. Demgemäß setzt sich Rohrleitung 1 mit geringerem Durchmesser fort. Dabei kann der Einlass 14 der Rohrleitung 1 mit dem geringeren Durchmesser um eine gewisse Wegstrecke stromaufwärts in den vorausgegangenen Abschnitt mit größerem Durchmesser der Rohrleitung 1 hineinragen (Tauchprinzip). An der Engstelle 7 wird ein Teilstrom 15 abgezweigt, dabei ist die Abzweigleitung 8 an den Abschnitt größeren Durchmessers von Rohrleitung 1 tangential angeschlossen, vgl. Figur 1, Schnittbild rechts.

Alternativ zur Gestaltung von Figur 1 des Endabschnittes einer erfindungsgemäßen Vorrichtung kann der Endabschnitt auch so gestaltet werden, wie in Figur 3 gezeigt. Wie man sieht, verläuft die Rohrleitung 1 vertikal. Es ragt hierbei ein Tauchrohr 9 in die Rohrleitung 1 hinein. Die Einlassöffnung 10 des Tauchrohres 9 ist von Rohrleitung 1 konzentrisch umschlossen. Der abgezweigte Teilstrom 15 besteht im Übrigen vorzugsweise aus kontaminierter Flüssigkeit.

Die beschriebene Vorrichtung arbeitet wie folgt:
Ein mit Fremdpartikeln beladender Luftstrom tritt durch die Einlassöffnung 2 der Rohrleitung 1 ein. Der Luftstrom gelangt sodann zu dem Kranz von Einspritzdüsen 4. Diese können sich kurz vor oder innerhalb der Venturi-Einschnürung 3 befinden. Die dabei auftretenden hohen Scherkräfte zwischen Luft und Flüssigkeit führen zu einer Bildung äußerst feiner Flüssigkeitstropfen. An diese lagern sich die Fremdstoffe an. Durch den Ringspalt zwischen Verdrängungskörper 5 und der inneren Mantelfläche der Rohrleitung 1 wird eine starke Beschleunigung erzeugt. Der Verdrängungskörper 5 mit seinen Leitschaufeln 6 wirkt als Drallerzeuger, der die Strömungsgeschwindigkeit zusätzlich erhöht und damit auch die Scherkräfte zwischen Luft und partikelbeladenen Flüssigkeitströpfchen. Die Flüssigkeitströpfchen werden im Scherfeld zwischen Verdrängungskörper 5 und Wandung der Rohrleitung 1 weiter zerrissen. Damit wird die spezifische Oberfläche vergrößert und die Absorptionsfähigkeit erhöht. Im Ringspalt ist der freie Querschnitt zwischen der Flüssigkeit einerseits sowie disperser oder gasförmiger Verunreinigung andererseits verkleinert. Hierdurch wird die Kontakthäufigkeit zwischen Fremdpartikeln und zu reinigender Luft erhöht. Zusätzlich wird aufgrund der Trägheit der dispersen Phase eine zur Vermischung von Gasgemisch und Fremdpartikeln oder Tropfen im Bereich des Verdrängungskörpers erzwungen. Alle beschriebenen Effekte wirken sich positiv auf die Waschleistung aus.

Die Leitschaufeln 6 sind im dargestellten Ausführungsbeispiel am Verdrängungskörper 5 angeordnet. Stattdessen können sie aber auch an der Leibung der Rohrleitung 1 fixiert sein.

Das anschließende Abscheiden der beladenen Waschflüssigkeitstropfen aus der rotierenden Luftströmung erfolgt nach dem Prinzip eines Gleichstromzyklons. Hierbei verlaufen Anströmung und Abströmung ohne interne Richtungsumkehr. Siehe die Figur 3.

Der Verdrängungskörper 5 kann, bevorzugt mit einer Einstellvorrichtung 16, axial verschiebbar sein. Ist er einmal in eine bestimmte Axialposition eingestellt, so ist er zunächst ortsfest. Damit lässt sich der Strömungsquerschnitt an der Eindüsstelle des Wassers justieren, entsprechend den Anforderungen des Betriebes.

Es ist aber auch folgende Ausführung denkbar: Die Rohrleitung 1 verläuft im Bereich des Verdrängungskörpers 5 vertikal. Der Verdrängungskörper muss nicht zwingend fixiert sein, beispielsweise durch mechanische Anschlüsse an die feste Umgebung. Vielmehr kann er sich in der Strömung frei bewegen, vorzugsweise nur in axialer Richtung, somit auf und ab. Er ist im Übrigen genauso ausgeführt, wie der zuvor beschriebene Verdrängungskörper 5 mit den Leitschaufeln 6. Er übt seine Funktionen genauso aus, wie der ortsfeste Verdrängungskörper: Er bildet somit einen Ringspalt zusammen mit der Innenfläche der Wandung der Rohrleitung 1; außerdem erzeugt er einen Drall. Sein Gewicht kann derart bemessen werden, wie dies den Anforderungen der Praxis entspricht. Dabei ist aber eine Führungsvorrichtung vorgesehen, so dass der Verdrängungskörper zwar axial in der Rohrleitung 1 beweglich ist und gleichzeitig für die Rotationsbewegung des Gasstromes sorgen kann. Dies kann durch eine entsprechende geometrische Anordnung (nicht dargestellt), beispielsweise durch eine Nut im Verdrängungskörper, in die ein Führungsblech oder eine Feder, verbunden mit der Laibung der Rohrleitung 1, eingreift. In einer derartigen Anordnung kann der Verdrängungskörper auch eine Funktion als eine Art Rückschlagventil oder Verschlusseinheit bei Abwesenheit des Gasstromes für die Rohrleitung 1 übernehmen.

### Bezugszeichenliste: P1455

- 1: Rohrleitung
- 2: Einlassöffnung
- 3: Venturi-Einschnürung
- 4: Einspritzdüse
- 5: Verdrängungskörper
- 6: Leitschaufel
- 7: Engstelle
- 8: Abzweigleitung
- 9: Tauchrohr
- 10: Einlassöffnung
- 11: Strömungsrichtung
- 12: Anströmende
- 13: Abströmende
- 14: Einlass
- 15: Teilstrom
- 16: Einstellvorrichtung

## Patentansprüche

1. Vorrichtung zum Abscheiden von Fremdpartikeln aus einem Gasstrom, umfassend die folgenden Merkmale:
- eine Rohrleitung (1) mit einer Einlassöffnung (2) zum Einleiten des zu behandelnden Gasstromes;
- eine Venturi-Einschnürung (3) in der Rohrleitung (1);
- wenigstens eine vor oder in der Venturi-Einschnürung (3) angeordnete Einspritzdüse (4) zum Einspritzen von Flüssigkeit in die Rohrleitung;
- einen in der Rohrleitung (1) angeordneten Verdrängungskörper (5), der mit der inneren Mantelfläche der Rohrleitung (1) einen Ringspalt bildet und der sich in axialer Richtung wenigstens über den Ausgangsbereich der Venturi-Einschnürung (3) erstreckt;
- es sind Leitschaufeln (6) vorgesehen, die am Verdrängungskörper (5) oder im Bereich des Verdrängungskörpers (5) an der Leibung der Rohrleitung (1) angeordnet sind;
- die Rohrleitung (1) weist stromabwärts des Verdrängungskörpers (5) eine Einrichtung zum Abführen von Fremdpartikeln aus dem Umfangsbereich ihres Querschnittes, sowie von gereinigtem Gas aus dem zentralen Bereich ihres Querschnittes auf.

2. Vorrichtung nach Anspruch 3, **dadurch gekennzeichnet, dass** sich die Leitschaufeln (6) zwischen dem Anströmende (12) und dem Abströmende (13) des Verdrängungskörpers (5) befinden.

3. Vorrichtung nach einem der Ansprüche 1 oder 2, **gekennzeichne**t **durch** die folgenden Merkmale:
- die Wandung der Rohrleitung (1) weist stromabwärts des Verdrängungskörpers eine oder mehrere Auslassöffnungen für Fremdpartikel auf;
- die Rohrleitung an oder stromabwärts der Öffnungen weist für Fremdpartikel eine Engstelle (7) auf;
- der Engstelle (7) ist eine Auslassöffnung zum Austritt des gereinigten Gases nachgeschaltet.

4. Vorrichtung nach einem der Ansprüche 1 oder 2, **gekennzeichne**t **durch** die folgenden Merkmale:
- zum Abführen des gereinigten Gasstromes ist stromabwärts des Verdrängungskörpers (5) ein Tauchrohr (9) vorgesehen, dessen Einlassöffnung (10) von der Rohrleitung (1) konzentrisch umschlossen ist und den Gasstrom aufnimmt;
- zum Abführen der Fremdpartikel sind stromabwärts der Einlassöffnung (10) des Tauchrohres (9) eine oder mehrere Abzweigleitungen (8) vorgesehen.

5. Vorrichtung nach einem der Ansprüche 1 bis 4, **dadurch gekennzeichnet, dass** der Verdrängungskörper (5) axial verschiebbar und/oder in der eingestellten Axialposition ortsfest ist.

6. Verdrängungskörper nach einem der Ansprüche 1 bis 4, **dadurch gekennzeichnet, dass** die Rohrleitung (1) im Bereich des Verdrängungskörpers (5) vertikal verläuft, und dass der Verdrängungskörper (5) im Gasstrom ohne mechanische Haltevorrichtungen frei schwebt, bevorzugt mit einer Rotationssperre.

7. Vorrichtung nach einem der Ansprüche 1 bis 6, **dadurch gekennzeichnet, dass** das Anströmende (12) des Verdrängungskörpers (5) die Gestalt eines Kegels mit gegen die Strömung gerichteter Spitze aufweist.

8. Vorrichtung nach einem der Ansprüche 1 bis 7, **dadurch gekennzeichnet, dass** das Abströmende (13) des Verdrängungskörpers (5) die Gestalt eines Kegels mit stromabwärts gerichteter Spitze aufweist.

9. Verfahren zum Abscheiden von Fremdpartikeln aus einem Gasstrom, umfassend die folgenden Verfahrensschritte:
Einbringen eines mit Fremdpartikeln beladenen Gasstromes in eine Rohrleitung (1), die eine Venturi-Einschnürung 3 zur Erhöhung der Geschwindigkeit des Gasstromes aufweist,
Eindüsen von Flüssigkeit in den Gasstrom mittels Einspritzdüsen vor oder
während des Durchströmens der Venturi-Einschnürung 3,
weiteres Erhöhen der Geschwindigkeit des Gasstromes mittels einen den Querschnitt verringernden koaxialen Verdrängerkörper (5) innerhalb der Rohrleitung (1),
Erzeugung eine Rotationsströmung des Gasstromes um die axiale Erstreckung der Rohrleitung mittels Leitschaufeln (6) zur Anlagerung der Fremdpartikel und
der Flüssigkeit in der Nähe der Leibung der Rohrleitung (1) und
Abtrennung der Flüssigkeit mit den Fremdpartikeln als sich an der Leibung der Rohrleitung 1 angrenzenden Teilstromes (15) vom sich im zentralen Bereich des Querschnitts befindlichen Gasstrom.

## Claims

1. An apparatus for separating foreign particles from a gas stream, comprising the following features:
- a pipeline (1) having an inlet opening (2) for introducing the gas stream to be treated;
- a Venturi constriction (3) in the pipeline (1);
- at least one injection nozzle (4) disposed before or in the Venturi constriction (3) for injecting liquid into the pipeline;
- a displacement body (5), which is disposed in the pipeline (1), forming an annular gap together with the internal shell surface of the pipeline (1) and which extends in the axial direction at least over the outlet region of the Venturi constriction (3);
- guide vanes (6) are provided which are arranged on the displacement body (5) or in the region of the displacement body (5) on the lining of the pipeline (1);
- downstream of the displacement body (5) the pipeline (1) comprises a device for discharging foreign particles out of the circumferential region of its cross-section and purified gas out of the central region of its cross-section.

2. An apparatus according to claim 3, **characterized in that** the guide vanes (6) are disposed between the inflow end (12) and the outflow end (13) of the displacement body (5).

3. An apparatus according to one of the claims 1 or 2, **characterized by** the following features:
- the wall of the pipeline (1) comprises one or several outlet openings for foreign particles downstream of the displacement body;
- the pipeline comprises a constriction point (7) for foreign particles on or downstream of the openings;
- the constriction point (7) is provided downstream with an outlet opening for the outlet of the purified gas.

4. An apparatus according to one of the claims 1 or 2, **characterized by** the following features:
- an immersion pipe (9) is provided downstream of the displacement body (5) for discharging the purified gas stream, the inlet opening (10) of said immersion pipe being concentrically surrounded by the pipeline (1) and receiving the gas stream;
- one or several branch lines (8) are provided downstream of the inlet opening (10) of the immersion pipe (9) for discharging the foreign particles.

5. An apparatus according to one of the claims 1 to 4, **characterized in that** the displacement body (5) is axially displaceable and/or stationary in the adjusted axial position.

6. A displacement body according to one of the claims 1 to 4, **characterized in that** the pipeline (1) extends vertically in the region of the displacement body (5), and that the displacement body (5) floats freely in the gas stream without mechanical retaining apparatuses, preferably with a rotation locking device.

7. An apparatus according to one of the claims 1 to 6, **characterized in that** the inflow end (12) of the displacement body (5) has the shape of a cone with a tip directed against the flow.

8. An apparatus according to one of the claims 1 to 7, **characterized in that** the outflow end (13) of the displacement body (5) has the shape of a cone with a tip directed downstream.

9. A method for separating foreign particles from a gas stream, comprising the following method steps:
introducing a gas stream loaded with foreign particles into a pipeline (1) having a Venturi constriction (3) for increasing the velocity of the gas flow,
injection of liquid into the gas stream by means of injection nozzles before or during the flow through the Venturi constriction (3),
further increase of the velocity of the gas stream by means of a coaxial displacement body (5) which reduces the cross-section and is disposed within the pipeline (1),
generating a rotational flow of the gas stream about the axial extension of the pipeline by means of guide vanes (6) for depositing the foreign particles and the liquid close to the lining of the pipeline (1), and separation of the liquid with the foreign particles as a partial flow (15) adjoining the lining of the pipeline (1) from the gas flow disposed in the central region of the cross-section.

## Revendications

1. Dispositif pour séparer des particules étrangères d'un flux de gaz, comprenant les caractéristiques suivantes :
- une conduite (1) avec une ouverture d'entrée (2) pour introduire le flux de gaz à traiter ;
- une buse de Venturi (3) dans la conduite (1) ;
- au moins un gicleur d'injection (4) disposé avant ou dans la buse de Venturi (3) pour l'injection de liquide dans la conduite ;
- un organe de refoulement (5) disposé dans la conduite (1), qui forme avec la surface d'enveloppe intérieure de la conduite (1) un interstice annulaire et qui s'étend dans le sens axial au moins sur la zone de sortie de la buse de Venturi (3) ;
- des aubages fixes (6) disposés sur l'organe de refoulement (5) ou dans la zone de l'organe de refoulement (5) sur l'intrados de la conduite (1) ;
- la conduite (1) présentant en aval de l'organe de refoulement (5) un dispositif pour extraire des particules étrangères de la zone de circonférence de sa section et pour extraire du gaz purifié de la zone centrale de sa section.

2. Dispositif selon la revendication 3, **caractérisé en ce que** les aubages fixes (6) se trouvent entre l'extrémité d'attaque (12) et l'extrémité de fuite (13) de l'organe de refoulement (5).

3. Dispositif selon l'une des revendications 1 ou 2, **caractérisé en ce que** :
- la paroi de la conduite (1) présente une ou plusieurs ouvertures de sortie pour les particules étrangères en aval de l'organe de refoulement ;
- la conduite présente au niveau des ouvertures ou en aval de celles-ci une zone resserrée (7) pour les particules étrangères ;
- la zone resserrée (7) est suivie d'une ouverture de sortie pour l'échappement du gaz purifié.

4. Dispositif selon l'une des revendications 1 ou 2, **caractérisé en ce que** :
- pour l'extraction du flux de gaz purifié, il est prévu en aval de l'organe de refoulement (5) un tube plongeur (9) dont l'ouverture d'entrée (10) est entourée de façon concentrique par la conduite (1) et capte le flux de gaz ;
- pour l'extraction des particules étrangères, il est prévu en aval de l'ouverture d'entrée (10) du tube plongeur (9) une ou plusieurs conduites de bifurcation (8).

5. Dispositif selon l'une des revendications 1 à 4, **caractérisé en ce que** l'organe de refoulement (5) est capable de translation axiale et/ou fixe dans la position axiale définie.

6. Organe de refoulement selon l'une des revendications 1 à 4, **caractérisé en ce que** la conduite (1) passe verticalement au niveau de l'organe de refoulement (5) et **en ce que** l'organe de refoulement (5) flotte librement dans le flux de gaz sans dispositifs de maintien mécaniques, de préférence avec un blocage de la rotation.

7. Dispositif selon l'une des revendications 1 à 6, **caractérisé en ce que** l'extrémité d'attaque (12) de l'organe de refoulement (5) a la forme d'un cône dont la pointe est dirigée à contre-courant.

8. Dispositif selon l'une des revendications 1 à 7, **caractérisé en ce que** l'extrémité de fuite (13) de l'organe de refoulement (5) a la forme d'un cône dont la pointe est dirigée vers l'aval.

9. Procédé pour séparer des particules étrangères d'un flux de gaz, comprenant les étapes suivantes :
introduction d'un flux de gaz chargé de particules étrangères dans une conduite (1) qui présente une buse de Venturi (3) pour accroître la vitesse du flux de gaz,
injection de liquide dans le flux de gaz au moyen de gicleurs d'injection avant ou pendant le franchissement de la buse de Venturi (3),
nouvelle augmentation de la vitesse du flux de gaz au moyen d'un organe de refoulement (5) coaxial réduisant la section à l'intérieur de la conduite (1),
production d'un écoulement rotationnel du flux de gaz autour de l'étendue axiale de la conduite au moyen d'aubages fixes (6) afin de faire se déposer les particules étrangères et le liquide à proximité de l'intrados de la conduite (1) et
séparation du liquide et des particules étrangères, sous la forme d'un flux partiel (15) contigu à l'intrados de la conduite (1), du flux de gaz qui se trouve dans la partie centrale de la section.
